# FASCICULE DE BREVET EUROPEEN

(11) **EP 2 932 555 B1**
(45) Date de publication et mention de la délivrance du brevet: **10.07.2019**
(21) Numéro de dépôt: 13821661.9
(22) Date de dépôt: 22.11.2013
(51) Int. Cl.: H01P 1/203, H01P 5/02

(54) **STRUCTURES DE FILTRAGE HYPERFREQUENCE**
MIKROWELLENFREQUENZFILTERUNGSSTRUKTUREN
MICROWAVE-FREQUENCY FILTERING STRUCTURES

(30) Priorité: 14.12.2012 FR 1203420
(43) Date de publication de la demande: 21.10.2015
(73) Titulaire: Airbus DS Electronics and Border Security SAS, 78990 Elancourt (FR)
(72) Inventeur: ROBIN, Michel, F-78160 Marly le Roi (FR); TOLLERON, Guillaume, F-78340 Les Clayes Sous Bois (FR)
(74) Mandataire: Cabinet Camus Lebkiri
(86) Numéro de dépôt international: PCT/EP2013/003558
(87) Numéro de publication internationale: WO 2014/090375

(56) Documents cités:
- EP-A1- 1 508 935
- US-A1- 2007 063 789
- US-A1- 2012 182 093
- US-B1- 6 329 890
- LEIB M ET AL: "An ultra-wideband vertical transition from microstrip to stripline in PCB technology", ULTRA-WIDEBAND (ICUWB), 2010 IEEE INTERNATIONAL CONFERENCE ON, IEEE, PISCATAWAY, NJ, USA, 20 septembre 2010 (2010-09-20), pages 1-4, XP031784283, ISBN: 978-1-4244-5305-4

## Description

### Domaine de l'invention

La présente invention concerne une structure de filtrage hyperfréquence. Plus particulièrement l'invention se situe dans le cadre de structures triplaques.

### Etat de la technique et problèmes techniques rencontrés

Dans l'état de la technique, il existe des structures dites triplaques (ou striplines en anglais). On entend par structure triplaque une forme de support électromagnétique de transmission qui utilise une bande métallique plate disposée entre deux isolants électriques, encore appelés diélectriques, étant métallisées sur leur surface extérieure. Ces structures triplaques présentent par rapport à des structures microrubans (ou microstrips en anglais) de nombreux avantages. On entend par structure dite de microruban un type de ligne de transmission électrique qui peut être fabriquée en utilisant le process de fabrication standard de cartes électroniques, et qui est employé dans les techniques hyperfréquences. Cette structure microruban se compose d'une bande de conduction séparée d'un plan de masse par une couche diélectrique. L'avantage de la structure triplaque par rapport à une structure microruban est d'une part que la propagation s'effectue en mode Transverse Electro Magnétique (TEM) .

D'autre part, la structure triplaque possède son propre blindage électromagnétique et de ce fait ne rayonne pas. En outre, une telle structure triplaque est apte à être isolée et testée séparément, puis être intégrée aussi facilement qu'un composant CMS sur une carte de circuit imprimé hyperfréquence. Enfin, pour un même matériau diélectrique autrement dit qui dispose de la même permittivité de substrat, les structures triplaques sont de dimensions inférieures pour une fonction équivalente à celles des structures microstrips.

Toutefois, le principal inconvénient des structures triplaques est que les pertes de transmission dans le diélectrique sont supérieures à celles présentées par la structure équivalente en technologie microstrip.

Cependant, les progrès aujourd'hui réalisés sur les substrats diélectriques pour hyperfréquence minimisent l'impact de cet inconvénient.

De ce fait, les structures triplaques sont donc idéales pour la réalisation de circuits passifs hyperfréquences tels que les coupleurs et les filtres.

Leib M. et al : "An ultra-wideband vertical transition from microstrip to stripline in PCB technology", Proceedings of 2010 IEEE International Conférence on Ultra-Wideband, divulgue un dispositif de transition microstrip à stripline.

US 6,329,890 B1 divulgue des structures de filtrage stripline.

US 2012/0182093 A1 divulgue une structure de filtrage stripline avec des transitions à un guide coplanaire et microstrip.

Dans l'exemple de la figure 1, est illustré un dispositif de filtrage passe-bande qui est largement utilisé en hyperfréquence. Il utilise les propriétés de couplage entre les lignes de transmission pour réaliser une suite de résonateurs couplés aux résonateurs adjacents. Le mode de calcul de ce dispositif est bien connu. Il fait appel à diverses approximations qui se révèlent suffisamment précises dans la pratique. La réalisation d'un tel filtre fait apparaitre une distorsion dans la réponse en fréquence |S21(f)|. Cette distorsion, est généralement :
- attribuée aux imprécisions de gravure d'un circuit imprimé, ou
- attribuée à la combinaison des imperfections des transitions microstrip/stripline et stripline/microstrip, ou
- masquée par les pertes dans la bande passante si celle-ci est étroite, ou si le substrat diélectrique présente un facteur de qualité Q trop faible.

Cette distorsion apparait également en dehors de la bande passante sous la forme de réponses parasites, en particulier aux fréquences supérieures à la fréquence centrale du filtre, telle que la bande atténuée haute.

La synthèse du filtre passe-bande peut-être vérifiée à l'aide d'un simulateur électromagnétique. Il est constaté au moyen du simulateur électromagnétique que la distorsion observée et les réponses parasites sont dues à l'établissement d'un mode de propagation guidé de type TE10.

### Exposé de l'invention

La présente invention vise à résoudre l'ensemble des inconvénients de l'état de la technique. Pour cela l'invention propose une nouvelle structure de filtre intégrable dont la réponse en fréquence est exempte de distorsion et de réponse parasite sur une large bande de fréquence améliorant ainsi notablement les performances de filtrage.

L'invention a donc pour objet une structure de filtrage hyperfréquence caractérisée en ce qu'elle comporte :
- deux couches de diélectriques séparées par une couche conductrice, la couche conductrice étant gravée au motif d'un filtre,
- les faces extérieures supérieures et inférieures de l'empilage des deux couches, diélectriques étant recouvertes sur la plus grande partie de leur surface par un plan conducteur constituant des plans de masse de la structure,
- lesdits plans de masse étant reliés entre eux par une métallisation de la périphérie de la structure, excepté aux abords des accès hyperfréquences,
- deux dispositifs, identiques, dont un dispositif de transition d'entrée et un dispositif de transition de sortie, permettant chacun le passage d'un mode microstrip à un mode stripline et vis-versa, configuré de sorte que la géométrie du dispositif de transition est optimisée afin de minimiser les taux d'ondes stationnaire aux accès du filtre, et de minimiser également l'excitation et le couplage du mode TE10,
- au moins deux piliers conducteurs perpendiculaires au plan de la structure, situés latéralement par rapport au filtre au plus près d'un axe principal de la structure, sans qu'il y ait de couplage avec le filtre et reliant les plans de masse supérieur et inférieur.

L'invention comporte l'une quelconques des caractéristiques suivantes :
- les dispositifs de transition, comportent chacun :
   - une plage métallisée située sur sa face inférieure et sur le petit côté du filtre,
   - un trou d'interconnexion permettant la connexion entre la plage métallisée et la ligne stripline d'accès du filtre, et
   - huit piliers métallisés connectés à chaque extrémité aux plans de masse ;
- les dispositifs de transition, permettent un assemblage de la structure selon l'invention, par brasage sur un circuit imprimé de type microstrip hyperfréquence ;
- les piliers sont réalisés sous la forme de trous d'interconnexion métallisés traversant les deux couches diélectriques ;
- les piliers sont des tiges métalliques pleines.

L'invention a également pour objet un circuit imprimé comportant un ensemble de composants actifs et/ou passifs, caractérisé en ce qu'il comporte une ou plusieurs structure(s) selon l'une quelconque des caractéristiques précédentes.

### Brève description des figures

L'invention sera mieux comprise à la lecture de description qui suit et à l'examen des figures qui l'accompagnent. Celles-ci ne sont présentées qu'à titre illustratif, mais nullement limitatif de l'invention. Les figures montrent :
- Figure 1 : Représentation schématique d'un filtre réalisable en lignes striplines, selon l'état de la technique ;
- Figure 2 : Vue d'ensemble de la structure, selon un mode de réalisation de l'invention ;
- Figure 3 : Vue détaillée de la transition stripline/microstrip, selon un mode de réalisation de l'invention ;

### Description de l'invention

On note dès à présent que les figures ne sont pas à l'échelle.

Les réalisations suivantes sont des exemples. Bien que la description se réfère à un ou plusieurs modes de réalisation, ceci ne signifie pas nécessairement que chaque référence concerne le même mode de réalisation, ou que les caractéristiques s'appliquent seulement à un seule mode de réalisation. De simples caractéristiques de différents modes de réalisation peuvent également être combinées pour fournir d'autres réalisations.

L'invention qui sera ci-après décrite a pour but de proposer une nouvelle structure de filtre intégrable dont la réponse en fréquence est exempte de distorsion et de réponse parasite sur une large bande de fréquence, améliorant du même coup les performances de filtrage.

La figure 2 illustre une vue d'ensemble de la structure, selon un mode de réalisation de l'invention. Sur cette figure 2, une structure 20 triplaque (stripline en anglais) est composée de deux couches 21, 23, de diélectriques séparées par une couche 22 conductrice. La couche 22 conductrice est gravée au motif d'un filtre selon le principe de la figure 1. Le filtre selon la figure 1, est décrit plus explicitement dans les documents tels que ci-après référencé « George L. Matthaei, Leo Young & E. M. T. Jones. Microwaves Filters, Impedance-Matching Networks and Coupling Structures. Editions McGraw-Hill Inc.

Dans le reste de la description, la couche 22 conductrice sera dénommée filtre 22. Les faces extérieures supérieures et inférieures de l'empilage des deux couches 21, 23, diélectriques sont recouvertes sur la plus grande partie de leur surface par un plan conducteur (non représenté pour faciliter la compréhension de la figure 2) constituant les plans de masse de la structure 20. Les plans de masse sont reliés entre eux par une métallisation de la périphérie de la structure 20 excepté aux abords des accès hyperfréquences.

La structure 20 comporte également deux dispositifs 24, 25, identiques dont un dispositif 24 de transition d'entrée et d'un dispositif 25 de transition de sortie, illustrée à la figure 3. Ces dispositifs 24, 25, permettent le passage d'un mode microstrip à un mode stripline et vis-versa. Ces dispositifs 24, 25, comportent chacun :
- une plage 30 métallisée située sur sa face inférieure et sur le petit côté 26 du filtre 22 ainsi que d'un trou d'interconnexion 31 permettant la connexion entre la plage métallisée et la ligne stripline d'accès du filtre 22, et
- huit piliers 32 métallisés connectés à chaque extrémité aux plans de masse.

La géométrie du dispositif 24, 25, de transition est optimisée afin de minimiser les taux d'ondes stationnaire ou TOS (Voltage Standing Wave Ratio, en anglais) aux accès du filtre 22 et de minimiser également l'excitation et le couplage du mode TE10 dans une structure de guide rectangulaire incluse dans la structure 20. Ces dispositifs 24, 25, permettent en outre le report ou l'assemblage de la structure 20 par brasage sur un circuit imprimé de type microstrip hyperfréquence.

En outre, la structure 20 comporte au moins deux piliers 27 conducteurs perpendiculaires au plan de la structure 20, situés au plus près de son axe principal sans qu'il y ait de couplage avec le filtre 22 et reliant les plans de masse supérieur et inférieur. Dans un mode de réalisation de l'invention, ces piliers 27 sont réalisés sous la forme de trous d'interconnexion métallisés traversant les deux couches 21, 23, diélectriques. Dans un deuxième mode de réalisation de l'invention, les piliers 27 sont des tiges métalliques pleines.

L'ensemble de la structure 20 selon l'invention, constitue un filtre passe-bande exempt de distorsion et de réponse parasite sur une large bande de fréquence, et apte à être assemblé sur un circuit imprimé de type microstrip hyperfréquence.

Un avantage non négligeable de la structure selon l'invention, est son aptitude à être réalisée aux moyens de techniques standards de réalisation des circuits Hyperfréquences et de ce fait entraîne un coût relativement faible de production.

## Revendications

1. Structure (20) de filtrage hyperfréquence comportant:
- deux couches (21, 23), de diélectriques séparées par une couche (22) conductrice, la couche (22) conductrice étant gravée au motif d'un filtre,
- les faces extérieures supérieures et inférieures de l'empilage des deux couches (21, 23), diélectriques étant recouvertes sur la plus grande partie de leur surface par un plan conducteur constituant des plans de masse de la structure (20),
- lesdits plans de masse étant reliés entre eux par une métallisation de la périphérie de la structure (20), excepté aux abords des accès hyperfréquences,
- deux dispositifs (24, 25), identiques, dont un dispositif (24) de transition d'entrée et un dispositif (25) de transition de sortie, permettant chacun le passage d'un mode microstrip à un mode stripline et vis-versa, configuré de sorte que la géométrie du dispositif (24, 25), de transition est optimisée afin de minimiser les taux d'ondes stationnaire aux accès du filtre (22), et de minimiser également l'excitation et le couplage du mode TE10,
- **caractérisé en ce que** la structure (20) comporte au moins deux piliers (27) conducteurs perpendiculaires au plan de la structure (20), situés latéralement par rapport au filtre (22) au plus près d'un axe principal de la structure (20), sans qu'il y ait de couplage avec le filtre (22) et reliant les plans de masse supérieur et inférieur.

2. Structure selon la revendication 1, **caractérisé en ce que** les dispositifs (24, 25), comportent chacun :
- une plage (30) métallisée située sur sa face inférieure et sur le petit côté (26) du filtre (22),
- un trou d'interconnexion (31) permettant la connexion entre la plage (30) métallisée et la ligne stripline d'accès du filtre (22), et
- huit piliers (32) métallisés connectés à chaque extrémité aux plans de masse.

3. Structure selon les revendications précédentes, **caractérisé en ce que** les dispositifs (24, 25), permettent un assemblage de la structure (20) par brasage sur un circuit imprimé de type microstrip hyperfréquence.

4. Structure selon les revendications précédentes, **caractérisé en ce que** les piliers(27) sont réalisés sous la forme de trous d'interconnexion métallisés traversant les deux couches (21, 23), diélectriques.

5. Structure selon les revendications précédentes, **caractérisé en ce que** les piliers (27) sont des tiges métalliques pleines.

6. Circuit imprimé comportant un ensemble de composants actifs et/ou passifs, **caractérisé en ce qu'**il comporte une ou plusieurs structure(s) (20), selon l'une quelconque des revendications précédentes.

## Patentansprüche

1. Struktur (20) zur Hyperfrequenzfilterung, umfassend:
- zwei dielektrische Schichten (21, 23), die durch eine leitende Schicht (22) getrennt sind, wobei in die leitende Schicht (22) das Muster eines Filters eingraviert ist;
- die oberen und unteren Außenseiten der Stapelung der zwei dielektrischen Schichten (21, 23), die auf dem größten Teil ihrer Oberfläche durch eine leitende Ebene abgedeckt sind, die die Grundplatten der Struktur (20) bildet,
- wobei die genannten Grundplatten mit Ausnahme an der Umgebung der Hyperfrequenzzugänge miteinander durch eine Metallisierung der Peripherie der Struktur (20) verbunden sind,
- zwei identische Vorrichtungen (24, 25), darunter eine Eingangsübergangs-Vorrichtung (24) und eine Ausgangsübergangs-Vorrichtung (25), die jeweils den Übergang von einem Mikrostrip-Modus zu einem Stripline-Modus und umgekehrt zulassen, der derart konfiguriert ist, dass die Geometrie der Übergangsvorrichtung (24, 25) optimiert ist, damit die stationären Wellenquoten auf die Zugänge des Filters (22) minimiert sind und ebenfalls die Erregung und die Kopplung des Modus TE10 minimiert sind,
- **dadurch gekennzeichnet, dass** die Struktur (20) umfasst wenigstens zwei leitende Säulen (27), die zur Ebene der Struktur (20) lotrecht sind und sich im Verhältnis zu dem Filter (22), der einer Hauptachse der Struktur (20) am nächsten ist, lateral angeordnet sind, ohne dass eine Kopplung mit dem Filter (22) vorhanden ist und die obere und untere Grundplatte verbinden.

2. Struktur gemäß Anspruch 1, **dadurch gekennzeichnet, dass** die Vorrichtungen (24, 25) jeweils umfassen:
- eine metallisierte Platte (30), die auf der unteren Seite und auf der kleinen Seite (26) des Filters (22) angeordnet ist,
- ein Verbundsystemloch (31), das den Anschluss zwischen der metallisierten Platte (30) und der Zugangs-Striplinelinie des Filters (22) zulässt, und
- acht metallisierte Säulen (32), die an jedem Ende an den Grundplatten angeschlossen sind.

3. Struktur gemäß den voranstehenden Ansprüchen, **dadurch gekennzeichnet, dass** die Vorrichtungen (24, 25) eine Montage der Struktur (20) per Löten auf einer gedruckten Schaltung vom Typ Hyperfrequenz-Mikrostrip zulassen.

4. Struktur gemäß den voranstehenden Ansprüchen, **dadurch gekennzeichnet, dass** die Säulen (27) in Form von metallisierten Verbundsystemlöchern realisiert sind, die die zwei dielektrischen Schichten (21, 23) durchqueren.

5. Struktur gemäß den voranstehenden Ansprüchen, **dadurch gekennzeichnet, dass** die Säulen (27) massive Metallstifte sind.

6. Gedruckte Schaltung, umfassend eine Gruppe von aktiven und / oder passiven Bauteilen, **dadurch gekennzeichnet, dass** sie eine oder mehrere Struktur(en) (20) gemäß irgendeinem der voranstehenden Ansprüche umfasst.

## Claims

1. A microwave filtering structure (20) including
- two dielectric layers (21, 23) separated by a conducting layer (22), the conducting layer (22) being etched as a filter,
- the upper and lower outer faces of the stacking of both dielectric layers (21, 23) being covered on the major part of their surface with a conducting plane constituting the ground planes of the structure (20),
- said ground planes being interconnected to each other by a metallisation of the periphery of the structure (20), except for the surroundings of the microwave accesses,
- two identical devices (24, 25), of which an input transition device (24) and an output transition device (25), each enabling switching from a microstrip mode to a stripline mode and vice versa, configured such that the geometry of the transition device (24, 25) is optimised so as to minimise the standing wave ratios to the accesses of the filter (22), and also minimise the excitation and coupling of the TE10 mode,
- **characterised in that** the structure (20) includes
at least two conducting pillars (27) perpendicular to the plane of the structure (20), laterally located relative to the filter (22) closest to a main axis of the structure (20), without any coupling with the filter (22) and interconnecting the upper and lower ground planes.

2. The structure according to claim 1, **characterised in that** the devices (24, 25) each include:
- a metallised pad (30) located on its lower face and on the short side (26) of the filter (22),
- a via (31) enabling the connection between the metallised pad (30) and the stripline for accessing to the filter (22), and
- eight metallised pillars (32) connected at each end to the ground planes.

3. The structure according to the previous claims, **characterised in that** the devices (24, 25) enable the structure (20) to be assembled by soldering on a microstrip type microwave printed circuit.

4. The structure according to the previous claims, **characterised in that** the pillars (27) are made as metallised vias passing through both dielectric layers (21, 23).

5. The structure according to the previous claims, **characterised in that** the pillars (27) are solid metal rods.

6. A printed circuit including a set of active and/or passive components, **characterised in that** it includes one or more structure(s) (20) according to any of the previous claims.
